# EUROPÄISCHE PATENTSCHRIFT

(11) **EP 1 712 507 B1**
(45) Veröffentlichungstag und Bekanntmachung des Hinweises auf die Patenterteilung: **20.10.2010**
(21) Anmeldenummer: 06003869.2
(22) Anmeldetag: 25.02.2006
(51) Int. Cl.: B65H 63/06

(54) **Verfahren und Vorrichtung zur Qualitätsüberwachung eines laufenden Fadens**
Device and method for quality control of a running thread
Dispositif et méthode pour le contrôle de qualité d'un fil courant

(30) Priorität: 16.04.2005 DE 102005017606
(43) Veröffentlichungstag der Anmeldung: 18.10.2006
(73) Patentinhaber: Oerlikon Textile GmbH & Co. KG, 42897 Remscheid (DE)
(72) Erfinder: Kargel, Heribert, 41751 Viersen (DE); Sobotta, Dieter, 41844 Wegberg (DE)

(56) Entgegenhaltungen:
- DE-A1- 2 122 112
- DE-A1- 2 143 569
- DE-A1- 3 002 997
- DE-A1- 19 848 881
- DE-B1- 1 560 640

## Beschreibung

Die Erfindung betrifft ein Verfahren zur Überwachung eines laufenden Fadens nach dem Oberbegriff des Anspruchs 1 und eine Vorrichtung zur Durchführung des Verfahrens nach dem Oberbegriff des Anspruchs 8.

Aus der DE 198 48 881 A1 ist es bekannt, beim Aufwickeln des Garns auf eine Auflaufspule an Spulmaschinen den laufenden Faden zum Beispiel durch einen Fadenzugkraftsensor zu überwachen und die Fadenzugkraft mittels eines Fadenspanners auf einem vorbestimmten Niveau zu halten. Dabei wird eine im Wesentlichen konstante Fadenzugkraft des laufenden Fadens eingestellt, um auf diese Weise ein gleichmäßiges Aufspulen des Fadens auf der Auflaufspule zu erzielen.

Der DE 198 48 881 A1 ist außerdem zu entnehmen, dass es bekannt ist, den laufenden Faden durch einen so genannten Fadenreiniger zu führen. Dieser Fadenreiniger umfasst einen Messkopf, der den laufenden Faden auf Unregelmäßigkeiten, zum Beispiel auf Dick- oder Dünnstellen, abtastet. Für den Garndurchmesser wird ein SOLL-Wert vorgegeben. In die Bewertung, ob eine Unregelmäßigkeit als Fehler eingestuft wird, fließt beispielsweise neben dem Garndurchmesser auch die Länge der Dick- oder Dünnstelle ein. Werden Unregelmäßigkeiten erkannt und als Garnfehler eingestuft, weil dabei vorgegebene Toleranzgrenzen überschritten werden, löst der Fadenreiniger einen so genannten Faden- oder Reinigerschnitt aus. Mit dem Reinigerschnitt wird ein nicht tolerierbarer Garnfehler aus dem Garn entfernt.

Beim Bewickeln einer Auflaufspule unter Konstanthaltung der Fadenspannung beziehungsweise der Fadenzugkraft erhöht sich mit zunehmendem Durchmesser der Auflaufspule der Druck im Innern der Auflaufspule. Dies führt zu Unregelmäßigkeiten oder Fehlern in der Wicklung, die beim Abspulen des Fadens oder beim Färben der Spule zu Problemen führen können.

Um das Auftreten derartiger Probleme zu verhindern, ist es beispielsweise aus der DE 39 04 065 A1 bekannt, an einer Spulstelle eines Spulautomaten die Fadenspannung beziehungsweise die Fadenzugkraft entsprechend dem größer werdenden Durchmesser der Auflaufspule während der Spulenreise zu verändern. Der Durchmesser der Auflaufspule wird fortlaufend ermittelt, der dem Spulendurchmesser entsprechende Wert der Fadenspannung bestimmt und dieser dem Fadenspanner der Spulstelle vorgegeben. Die vorzugebende Fadenspannung nimmt mit größer werdendem Durchmesser der Auflaufspule allmählich ab. Die Veränderung der Fadenspannung im Laufe der Spulenreise, das heißt von Beginn des Aufwickelns des Fadens auf die Hülse bis zum fertigen Wickelkörper, führt zu einer Veränderung des Garndurchmessers beziehungsweise der Garnmasse pro Längeneinheit. Die von der Fadenspannung abhängige Veränderung des Durchmessers kann bei elastischen Garnen ein erhebliches Ausmaß annehmen. Die hohe Fadenspannung zu Beginn der Spulenreise bewirkt eine signifikante Verringerung des Garndurchmessers. Die detektierte Verringerung des Garndurchmessers wird oft als Garnfehler (Dünnstelle) eingestuft, obwohl der Garndurchmesser ohne Beaufschlagung mit der hohen Fadenspannung innerhalb der Toleranzgrenze des Reinigers liegen würde. Auch die detektierte Länge des Fehlers hat sich abhängig von der Fadenspannung verändert. Beispielsweise wird eine scheinbare Dünnstelle mit einer größeren Länge detektiert.

Aufgrund der Messergebnisse wird auf einen unzulässigen Fehler geschlossen, obwohl ein solcher nicht vorliegt und ein Reinigerschnitt ausgelöst. Die Zahl der Reinigerschnitte und damit der Produktionsunterbrechungen wird auf diese Weise unnötig erhöht und die Qualität des Garns gemindert.

Eine spannungsbedingte Änderung des Garndurchmessers zum Beispiel zu Beginn der Spulenreise, wobei die Änderung der Fadenspannung gewollt und vorgegeben ist, kann als Garnnummernfehler gewertet und die Spulstelle abgestellt werden. Dies verursacht eine unnötige längere Produktionsunterbrechung der Spulstelle, deren Behebung nicht automatisch erfolgt, sondern durch eine Bedienungsperson vorgenommen werden muss.

Es ist Aufgabe der Erfindung, die Qualitätsüberwachung eines laufenden Fadens zu verbessern.

Erfindungsgemäß wird diese Aufgabe mittels eines Verfahrens mit den Merkmalen des Anspruchs 1 und einer Vorrichtung mit den Merkmalen des Anspruchs 8 gelöst.

Wird bei Fadenspannungsänderungen, die eine vorgebbare Toleranzgrenze überschreiten, das Ansprechverhalten des Reinigers so verändert, dass die spannungsbedingten Änderungen des Garnparameters nicht zu einem Reinigerschnitt führen, können ungewollte Reinigerschnitte vermieden werden, die die Zahl der Produktionsunterbrechungen unnötig erhöhen und die Produktivität der Arbeitsstelle senken.

Ein besonders einfaches Verfahren, das Ansprechverhalten des Reinigers zu verändern, besteht darin, mindestens eine Toleranzgrenze des Reinigers, in deren Richtung sich der Garnparameter aufgrund der Änderung der Fadenzugkraft verschiebt, zu verändern, so dass die spannungsbedingten Änderungen des Garnparameters nicht mehr zu einer Überschreitung dieser Toleranzgrenze des Reinigers führen. Größere unzulässige Abweichungen des Garnparameters werden weiterhin erkannt. Alternativ können auch prinzipiell beide Toleranzgrenzen bei detektierter über einem Grenzwert liegender Änderung der Fadenzugkraft vorübergehend verändert werden.

Fließt die jeweilige Fadenspannung zur Kompensation spannungsbedingter Änderungen des Garnparameters in den Vergleich zwischen dem IST-Wert und dem SOLL-Wert des Garnparameters ein, kann der Reiniger sich sofort auf eine stufen- oder sprungartig geänderte Fadenspannung einstellen und beispielsweise ein Neuabgleich des Reinigers durchgeführt werden.

Ein einfaches Verfahren zur Kompensation spannungsbedingter Änderungen des gemessenen Garnparameters besteht darin, bei einer Änderung der Fadenspannung den SOLL-Wert des Garnparameters in Abhängigkeit von der geänderten Fadenspannung zu verändern, so dass er die spannungsbedingte Änderung berücksichtigt.

Bevorzugt wird der SOLL-Wert des Garnparameters durch Mittelwertbildung einer vorgegebenen Menge detektierter aufeinander folgender Garnparameterwerte gebildet und abgespeichert und jeweils bei Änderung der Fadenspannung ein für die neue Fadenspannung geltender zuvor gespeicherter Mittelwert als SOLL-Wert übernommen. Nach vorliegender Erfindung liegt bei einem Fadenspannungswechsel sofort ein SOLL-Wert vor, ohne dass die Bildung eines repräsentativen Mittelwertes abgewartet werden muss. Wird ein zuvor gespeicherter Mittelwert nur solange als SOLL-Wert vorgegeben, bis ein neuer Mittelwert gebildet ist, kann das unter aktueller Fadenspannung gespulte Garn bereits zu einem frühen Zeitpunkt beim SOLL-Wert wieder berücksichtigt werden.

Eine schnelle Kompensation spannungsbedingter Änderungen des Garnparameters beim Vergleich zwischen dem IST-Wert und dem SOLL-Wert des Garnparameters ist möglich, wenn in den verschiedenen Stufen der Fadenspannungswerte die Veränderung der Garnparameter erfasst und abgespeichert wird und der jeweils detektierte IST-Wert des Garnparameters entsprechend der Stufe der Fadenspannung mit gespeicherten Werten korrigiert wird. Damit lassen sich die Eigenschaften unterschiedlicher Garne auf einfache Weise berücksichtigen.

Die Ermittlung der Veränderung der Garnparameter in verschiedenen Stufen der Fadenspannungswerte kann in einem vereinfachten Verfahren nur einmal für eine Garnpartie durchgeführt werden. Sie kann beispielsweise an einer Pilot-Arbeitsstelle oder alternativ an jeder Arbeitsstelle der Kreuzspulen bildenden Textilmaschine zu Beginn der Garnpartie erfolgen.

Vorteilhaft wird als Garnparameter der Garndurchmesser gewählt.

Die erfindungsgemäße Kompensation spannungsbedingter Änderungen des Garnparameters ist zur Vermeidung von unnötigen Reinigerschnitten bei jeder Änderung der Fadenspannung im Spulprozess anwendbar, wie zum Beispiel beim Anspulen mit einer Leerhülse, beim Hochlauf nach einer Fadenverbindung sowie bei jeder Änderung der Spulgeschwindigkeit, die keine synchrone Nachregelung der Fadenspannung zur Folge hat. Unter Kompensation kann dabei verstanden werden, dass eine Veränderung der Fadenspannung insbesondere einen neuen Abgleich auslöst, indem die veränderte Fadenspannung bevorzugt in den neu gebildeten Mittelwert einfließt.

Ein Ausführungsbeispiel der Erfindung wird nachfolgend anhand der zugehörigen Figur erläutert.

Die Figur zeigt eine Seitenansicht einer Spulstelle einer Kreuzspulen herstellenden Textilmaschine. Im vorliegenden Fall handelt es sich um einen so genannten Kreuzspulautomaten 1. An der Spulstelle 2 werden Spinnkopse 3 mittels einer Spulvorrichtung 4 zu großvolumigen Kreuzspulen 5 umgespult. Zur Changierung des Fadens 6 während des Spulprozesses ist eine Changiereinrichtung 7 vorgesehen. Eine solche in der Figur nur schematisch angedeutete Changiereinrichtung 7 besteht im Wesentlichen aus einem fingerartig ausgebildeten Fadenführer 8, der, durch einen elektromechanischen Antrieb 9 beaufschlagt, den Faden 6 zwischen den beiden Stirnseiten der Kreuzspule 5 traversiert. Die Kreuzspulen 5 werden nach ihrer Fertigstellung auf eine maschinenlange Kreuzspulentransporteinrichtung 10 übergeben und zu einer maschinenendseitig angeordneten Spulenverladestation oder dergleichen transportiert. Der Kreuzspulautomat 1 weist außerdem eine Logistikeinrichtung in Form eines Spulen- und Hülsentransportsystems 11 auf. Die Spulvorrichtung 4 weist einen Spulenrahmen 12 auf, der um eine Schwenkachse 13 beweglich gelagert ist. Der Spulenrahmen 12 kann dabei außerdem, zum Beispiel zur Fertigung von konischen Kreuzspulen, um eine weitere orthogonal zur Schwenkachse 13 angeordneten Achse verschwenkbar sein.

Während des Spulprozesses liegt die Kreuzspule 5 mit ihrer Oberfläche auf einer Stütz- und Andrückwalze 14 auf und nimmt diese antriebslose Stütz- und Andrückwalze 14 über Reibschluss mit. Der Antrieb der Kreuzspule 5 erfolgt in diesem Fall über eine drehzahlregelbare Antriebseinrichtung, die vorzugsweise als elektronisch kommutierbarer Gleichstrommotor ausgebildet und direkt am Spulenrahmen 12 angeordnet beziehungsweise in den Spulenrahmen 12 integriert ist.

Bei einer alternativen Ausführungsform liegt die Kreuzspule 5 während des Spulprozesses auf einer einzelmotorisch angetriebenen Antriebswalze auf. In diesem Fall wird die Kreuzspule 5 durch die angetriebene Walze reibschlüssig mitgenommen.

Vom sich in Spulposition befindenden Spinnkops 3 wird der Faden 6 abgezogen. Vom Spinnkops 3 durchläuft der Faden 6 in Fadenlaufrichtung 15 auf dem Weg zur Kreuzspule 5 zunächst einen Unterfadensensor 16, mit dem zum Beispiel nach einem Fadenbruch oder einem kontrollierten Reinigerschnitt überprüft wird, ob ein Faden 6 vorhanden ist. Oberhalb des Unterfadensensors 16 ist ein Fadenspanner 17 angeordnet. Der Fadenspanner 17 umfasst nicht näher dargestellte Bremsteller, deren auf den laufenden Faden 6 ausgeübter Anpressdruck über eine Signalleitung 18 vom Arbeitsstellenrechner 19 gesteuert werden kann. Eine pneumatische Spleißeinrichtung 20 zum Verbinden der Fadenenden ist so angeordnet, dass sie während des Spulbetriebs außerhalb des Fadenlaufweges liegt. Die Spleißeinrichtung 20 ist über eine Signalleitung 21 ebenfalls mit dem Arbeitsstellenrechner 19 verbunden. Im weiteren Verlauf des Fadenweges ist zur Detektion von Garnfehlern ein Fadenreiniger 22 angeordnet. Mittels des Fadenreinigers 22 wird ständig die Qualität des laufenden Fadens überwacht. Die Signale des Fadenreinigers 22 werden zur Auswertung über eine Signalleitung 23 dem Arbeitsstellenrechner 19 zugeführt. Der Arbeitsstellenrechner 19 wirkt als Auswerteeinrichtung. Beim Auftreten eines Garnfehlers wird vom Arbeitsstellenrechner 19 über eine Signalleitung 24 eine Schneideinrichtung 25 betätigt und der Faden 6 getrennt. In Fadenlaufrichtung 15 ist nach dem Fadenreiniger 22 noch ein Fadenzugkraftsensor 26 sowie eine Paraffiniereinrichtung 27 angeordnet. Der Fadenzugkraftsensor 26 ist dabei über eine Signalleitung 30 ebenfalls mit dem Arbeitsstellenrechner 19 verbunden. Während des regulären Spulbetriebes wird mittels des Fadenzugkraftsensors 26 ständig die Fadenzugkraft des laufenden Fadens 6 überwacht und entsprechend den vom Fadenzugkraftsensor 26 gelieferten Signalen über den Arbeitsstellenrechner 19 der Fadenspanner 17 angesteuert. Das heißt, die Bremsteller des Fadenspanners beaufschlagen den Faden 6 mit einem Anpressdruck, der sicherstellt, dass sich am laufenden Faden 6 die vorgegebene Fadenzugkraft einstellt, die einen gewünschten Aufbau im Hinblick auf die Packungsdichte der fertig gestellten Kreuzspule 5 bewirkt. Die Spulstelle 2 umfasst ferner eine Saugdüse 28 sowie ein Greiferrohr 29. Das Greiferrohr 29 dient dabei zum Erfassen des vom Spinnkops 3 stammenden Abschnitts des Fadens 6, dem so genannten Unterfaden, der bei einem unkontrollierten Fadenreinigerschnitt oder einem Fadenbruch oberhalb des Fadenspanners 17 in der Regel im Fadenspanner 17 gehalten ist. Die Saugdüse 28 dient zum Erfassen des auf die Kreuzspule 5 aufgelaufenen Abschnitts des Fadens 6 des so genannten Oberfadens.

Die Spulstelle 3 umfasst weitere mechanische, elektrische und pneumatische Komponenten, die im Rahmen der vorliegenden Beschreibung nicht näher erläutert werden sollen.

Die in der Figur dargestellte Spulstelle 2 zeigt folgende Funktion:

Tritt während des Umspulens vom in der Umspulposition stehenden Spinnkops 3 auf die Kreuzspule 5 ein Fadenbruch auf oder wird der Faden 6 aufgrund eines entsprechenden Fehlersignals des Fadenreinigers 22 durch die Schneideinrichtung 25 getrennt, fällt die am Fadenzugkraftsensor 26 anstehende Fadenzugkraft schlagartig ab. Außerdem bleibt das vom Fadenreiniger 22 gelieferte dynamische Fadensignal aus. Der Arbeitsstellenrechner 19 löst daraufhin folgende Aktionen aus:

Über eine nicht dargestellte Antriebseinrichtung wird sofort der Spulenrahmen 12 von der Stütz- und Andrückwalze 14 abgehoben. Die Rotationsbewegung der Kreuzspule 5 wird außerdem durch eine (nicht dargestellte) Spulenbremse in den Stillstand abgebremst. Durch den Unterfadensensor 16 wird detektiert, ob ein Unterfaden vorliegt. Bei einem positiven Signal des Unterfadensensors 16 wird ein Fadenendenverbindungsvorgang gestartet. Ist der Fadenendenverbindungsvorgang erfolgreich abgeschlossen, wird anschließend über den Arbeitsstellenrechner 19 der Spulenrahmen 12 wieder abgesenkt, sodass die Kreuzspule 5 mit der Stütz- und Andrückwalze 14 in Kontakt kommt. Der Spulvorgang des Fadens 6 wird somit fortgesetzt. Die dabei entstehende Fadenzugkraft beziehungsweise Fadenspannung wird sofort über den Fadenzugkraftsensor 26 erfasst und über die Steuerleitung 30 entsprechende Signale dem Arbeitsstellenrechner 19 zugeleitet. Im Arbeitsstellenrechner 19 werden die vom Fadenzugkraftsensor 26 gelieferten Signale ständig mit einem in einer Speichereinheit 31 abgelegten SOLL-Wert verglichen. Dieser SOLL-Wert für die Fadenzugkraft ist entweder für jede Spulstelle 2 oder für alle Spulstellen eines Kreuzspulautomaten 1 vorgebbar. Der SOLL-Wert kann abhängig sein von Qualität, Materialstärke, Materialart oder dergleichen des zu spulenden Fadens 6. Dieser SOLL-Wert für die Fadenzugkraft kann entweder in der Speichereinheit 31, beispielsweise für verschiedene Fäden 6, abgelegt sein oder er wird über eine zentrale Rechnereinheit 32, die über einen hier angedeuteten Maschinenbus 33 mit dem Arbeitsstellenrechner 19 verbunden ist, zentral vorgegeben. Der Arbeitsstellenrechner 19 umfasst einen Komparator 34, der den vorgegebenen SOLL-Wert mit dem vom Fadenzugkraftsensor 26 gelieferten IST-Wert vergleicht. Weichen SOLL-Wert und IST-Wert für die Fadenzugkraft voneinander ab, wird der Fadenspanner 17 vom Arbeitsstellenrechner 19 über die Signalleitung 18 angesteuert, und der IST-Wert wird dem SOLL-Wert wieder angeglichen.

Aufgrund der Fadenspannung ist der Durchmesser des Fadens 6 im Fadenreiniger 22 kleiner als er im ungespannten Zustand sein würde. Wird die Fadenspannung geringer, wächst der Durchmesser des Fadens 6 an. Steigt die Fadenspannung, verringert sich der Durchmesser des Fadens 6. Der Arbeitsstellenrechner 19 ermittelt bei Beginn der Spulenreise jeweils aus einer Anzahl von Messungen, die sich aus einer vorbestimmten Garnlänge ergeben, einen Mittelwert des Garndurchmessers, der in der Speichereinheit 31 abgespeichert und als SOLL-Wert des Durchmessers der Auswertung der nachfolgenden Messungen zugrunde gelegt wird. Die vorbestimmte Garnlänge beträgt dabei mindestens einen Meter. Die Bildung eines neuen Mittelwertes zu Beginn der Garnpartie und bei einer geänderten Fadenspannung beziehungsweise bei einer neuen Fadenspannungsstufe kann an einer Pilot-Spulstelle oder alternativ an jeder Spulstelle 2 des Kreuzspulautomaten während der ersten Spulenreise erfolgen. Die Ermittlung der Mittelwerte für vorgegebene Fadenspannungsstufen braucht für eine Garnpartie nur einmal vorgenommen werden.

Die Auswertung der gemessenen IST-Durchmesser erfolgt mittels des Arbeitsstellenrechners 19 mit Hilfe einer abgespeicherten, an sich bekannten Qualitätsmatrix. Die Qualitätsmatrix wird üblicherweise aus den Bezugsgrößen Durchmesserabweichung in Prozent und Fehlerlänge in mm gebildet. Kombinationen dieser Bezugsgrößen ergeben jeweils eine Klasse. Tritt eine Durchmesserabweichung auf, wird dieser Garnfehler entsprechend seiner durch Durchmesserabweichung und Fehlerlänge bestimmten Charakteristik in die jeweilige Klasse eingeordnet. Fällt der detektierte Garnfehler in eine Klasse, die ihn als unzulässigen Garnfehler klassifiziert, wird ein Reinigerschnitt ausgelöst.

Wird während der Spulenreise die Fadenzugkraft laufend verringert, zum Beispiel von 50 cN zu Beginn der Spulenreise bis zu 10 cN am Ende der Spulenreise, verändert sich dadurch der Durchmesser beziehungsweise die Masse des Fadens 6, die jeweils vom Fadenreiniger 22 gemessen wird, allmählich. Bei stufenweiser Verringerung der Fadenzugkraft tritt jeweils eine sprunghafte Vergrößerung des Durchmessers des Fadens 6 auf, wobei bei elastischen Garnen die Vergrößerung des Durchmessers in der Summierung erheblich werden kann. Bei jeder neuen Stufe der Fadenzugkraft wird ein neuer Mittelwert des Garndurchmessers ermittelt, der in der Speichereinheit 31 abgespeichert und den SOLL-Wert des Durchmessers für diese Stufe der Fadenzugkraft bildet.

Eine signifikante Änderung tritt bei einem Kreuzspulenwechsel auf. Dabei verändert sich die Fadenzugkraft von 10 cN vor dem Kreuzspulenwechsel auf 50 cN nach dem Kreuzspulenwechsel. Dadurch wird der Durchmessers des Fadens 6 sprunghaft verringert.

Der Fadenzugkraftsensor 26 misst fortlaufend die Fadenspannung und gibt ein entsprechendes Signal über die Signalleitung 30 an den Arbeitsstellenrechner 19. Eine Änderung der Fadenspannung wird ohne Zeitverzug detektiert. Die Fadenspannungsänderung kann einerseits dem als Auswerteeinrichtung dienenden Arbeitsstellenrechner 19 als Ergebnis der laufenden Messung der Fadenspannung übermittelt werden. Andererseits kann bei Auslösen einer stufenartigen Fadenspannungsänderung alternativ ein entsprechendes Signal an die Auswerteeinrichtung gegeben werden.

Bei der nach dem Kreuzspulenwechsel auftretenden sprunghaften Verringerung des Durchmessers des Fadens 6 wird der detektierte Garndurchmesser bei unverändertem SOLL-Wert des Durchmessers oft als Garnfehler (Dünnstelle) eingestuft. Um einen unnötigen Reinigerschnitt zu vermeiden, wird die Toleranzgrenze des Fadenreinigers 22 verändert, so dass die spannungsbedingten Änderungen des Garnparameters nicht zu einem Reinigerschnitt führen. Darüber hinaus gehende Abweichungen, die unzulässige Garnfehler sind, werden weiterhin erkannt und mittels Reinigerschnitt entfernt. Die Toleranzgrenzen des Fadenreinigers 22 bleiben so lange verändert, bis ein neuer Mittelwert für die vorliegende Fadenspannungsstufe gebildet worden ist und den bisherigen SOLL-Wert ersetzt.

So lange kein neuer Mittelwert für die neue Fadenspannungsstufe vorliegt, wird in einem alternativen Verfahren ein bereits vorhandener Mittelwert vorübergehend benutzt, der in einer früheren Spulenreise für diese Fadenspannungsstufe ermittelt wurde. In der Speichereinheit 31 sind für das jeweilige Garn Werte abgespeichert, denen jeweils eine entsprechende Fadenspannung beziehungsweise eine entsprechende Fadenspannungsstufe zugeordnet worden ist. Der Arbeitsstellenrechner 19 stellt fest, welcher Wert der detektierten Fadenspannung zugeordnet ist und bestimmt einen bereits gespeicherten Mittelwert, der als Durchmesser-SOLL-Wert dient. Zur Auswertung wird der gemessene Durchmesser-IST-Wert nun mit diesem Durchmessermittelwert verglichen. Wenn ein neuer Mittelwert für die vorliegende neue Fadenspannungsstufe gebildet worden ist, wird der nur vorübergehend benutzte, zuvor gespeicherte Mittelwert durch den neuen Mittelwert als SOLL-Wert ersetzt.

Auf diese Weise wird vermieden, dass die sich durch sprunghafte Änderung beim Vergleich zwischen dem gemessenen IST-Wert und dem SOLL-Wert ergebende Abweichung zum Beispiel als unzulässige Dünnstelle eingestuft wird, so lange kein neuer Mittelwert nach der sprunghaften Änderung gebildet worden ist.

Alternativ kann in den verschiedenen Stufen der Fadenspannungswerte die Veränderung des Garndurchmessers erfasst und in der Speichereinheit 31 abgespeichert werden. Der jeweils detektierte IST-Wert des Garndurchmessers wird im Arbeitsstellenrechner 19 entsprechend der Stufe der Fadenspannung, die mittels des Fadenzugkraftsensors 26 detektiert wird, mit aus der in der Speichereinheit 31 abgerufenen gespeicherten Werten korrigiert.

## Patentansprüche

1. Verfahren zur Qualitätsüberwachung eines laufenden Fadens bei der Bildung einer Kreuzspule, wobei mindestens einer der Garnparameter Durchmesser oder Masse des Fadens detektiert wird, der aus der Detektion gewonnene IST-Wert des Garnparameters mit einem vorbestimmten SOLL-Wert des Garnparameters verglichen wird und die Abweichung zwischen dem IST-Wert und dem SOLL-Wert des Garnparameters ermittelt wird, wobei die ermittelte Abweichung bei Überschreiten von Toleranzgrenzen als unzulässige Abweichung eingestuft und in der Folge ein Reinigerschnitt ausgelöst wird, und wobei die Fadenspannung im Verlauf der Bildung der Kreuzspule verändert wird,
**dadurch gekennzeichnet,**
**dass** bei Fadenspannungsänderungen, die während des Spulvorganges am laufenden Faden erfolgen, wenn eine vorgebbare Toleranzgrenze der Fadenspannungsänderung überschritten wird, das Ansprechverhalten des Garnreinigers so an die sich durch die Fadenspannungsänderungen am Faden einstellenden Änderungen des Garnparameters Durchmesser oder Masse angepasst wird, dass der Garnreiniger nicht mit einem eine Produktionsunterbrechung bewirkenden Reinigerschnitt reagiert.

2. Verfahren nach Anspruch 1, **dadurch gekennzeichnet, dass** mindestens eine Toleranzgrenze des Reinigers verändert und aufrechterhalten wird, bis ein neuer auf der veränderten Fadenspannung beruhender SOLL-Wert vorliegt.

3. Verfahren nach Anspruch 1 oder 2, **dadurch gekennzeichnet, dass** die jeweilige Fadenspannung zur Kompensation spannungsbedingter Änderungen des Garnparameters in den Vergleich zwischen dem IST-Wert und dem SOLL-Wert des Garnparameters einfließt.

4. Verfahren nach Anspruch 3, **dadurch gekennzeichnet, dass** bei einer Änderung der Fadenspannung der SOLL-Wert des Garnparameters in Abhängigkeit von der geänderten Fadenspannung verändert wird, so dass er die spannungsbedingte Änderung berücksichtigt.

5. Verfahren nach Anspruch 3 oder 4, **dadurch gekennzeichnet, dass** der SOLL-Wert des Garnparameters für eine Fadenspannung durch Mittelwertbildung einer vorgegebenen Menge detektierter aufeinanderfolgender Garnparameterwerte gebildet und abgespeichert wird und jeweils bei Änderung der Fadenspannung ein für die neue Fadenspannung geltender zuvor gespeicherter Mittelwert als SOLL-Wert übernommen wird.

6. Verfahren nach Anspruch 5, **dadurch gekennzeichnet, dass** ein zuvor gespeicherter Mittelwert solange als SOLL-Wert vorgegeben wird, bis ein neuer Mittelwert gebildet ist.

7. Verfahren nach Anspruch 3, **dadurch gekennzeichnet, dass** in den verschiedenen Stufen der Fadenspannungswerte die Veränderung der Garnparameter erfasst und abgespeichert wird und der jeweils detektierte IST-Wert des Garnparameters entsprechend der Stufe der Fadenspannung mit gespeicherten Werten korrigiert wird.

8. Vorrichtung zur Durchführung des Verfahrens nach Anspruch 1 mit einem Garnreiniger (22), einem Fadenspannungsmesser (26), einer Speichereinheit (31) zum Speichern von Daten und einer Auswerteeinrichtung (19) zur Auswertung von Daten mindestens eines der Garnparameter Durchmesser oder Masse des Fadens(6), wobei die Überschreitung von Toleranzgrenzen eines dieser Garnparameter zu einem Reinigerschnitt führt, **dadurch gekennzeichnet,**
**dass** auch der Fadenspannungsmesser (26) mit der Auswerteeinrichtung (19) gekoppelt ist,
**dass** in der Speichereinheit (31) für das jeweilige Garn SOLL-Werte für einen der Garnparameter Durchmesser oder Masse des Fadens abgespeichert sind, denen jeweils eine entsprechende Fadenspannung oder Fadenspannungsstufe zugeordnet ist und
**dass** die Auswerteeinrichtung (19) so eingerichtet ist, dass vom Garnreiniger (22) während des Spulvorganges beim Detektieren des laufenden Fadens (6) ermittelte IST-Werte des Garnparameters dahingehend verarbeitet werden, dass durch die Auswerteeinrichtung (19) ein Vergleich zwischen dem der entsprechenden Fadenspannung oder Fadenspannungsstufe zugeordneten Durchmesser- oder Massemittelwert mit dem gemessenen Durchmesser- oder Masse-IST-Wert erfolgt und ein Reinigerschnitt nur dann initiert wird, wenn der vom Garnreiniger (22) detektierte Durchmesser- oder Masse-IST-Wert eine Toleranzgrenze überschreitet, die durch den der Fadenspannung oder der Fadenspannungsstufe zugeordneten Durchmesser- oder Massemittelwert vorgegeben ist.

## Claims

1. Method for monitoring the quality of a running thread during the formation of a cross-wound bobbin, wherein at least one of the yam parameters - diameter or mass - of the thread is detected, the ACTUAL detected value of the yam parameter is compared with a predefined REFERENCE value of the yam parameter and the difference between the ACTUAL value and the REFERENCE value of the yam parameter is determined, whereby if tolerance limits are exceeded the determined difference is classified as an impermissible difference and a clearer cut is then activated, and wherein the thread tension is changed during the formation of the cross-wound bobbin,
**characterised in that**
in the case of changes in the thread tension which occur during the winding process in the running thread, if a predeterminable tolerance limit of the thread tension is exceeded the response behaviour of the yarn clearer is adjusted to the changes of the yarn parameter - diameter or mass - caused by changes in the thread tension, **in that** yarn clearer does not react with a clearer cut causing an interruption in production.

2. Method according to claim 1, **characterised in that** at least one tolerance limit of the clearer is changed and maintained until there is a new REFERENCE value based on the changed thread tension.

3. Method according to claim 1 or 2, **characterised in that** the respective thread tension for compensating tension-defined changes in the yam parameter has an influence of the comparison between the ACTUAL value and the REFERENCE value of the yarn parameter.

4. Method according to claim 3, **characterised in that** in case of a change in the thread tension the REFERENCE value of the yam parameter is changed as a function of the changed thread tension, so that it takes into account the tension-defined change.

5. Method according to claim 3 or 4, **characterised in that** the REFERENCE value of the yam parameter is formed and saved for a thread tension by forming the average value of a predetermined amount of detected consecutive yam parameter values, and if necessary in case of a change in the thread tension a previously saved average value valid for the new thread tension is accepted as the REFERENCE value.

6. Method according to claim 5, **characterised in that** a previously saved average value is predefined as the REFERENCE value until a new average value is formed.

7. Method according to claim 3, **characterised in that** in the different stages of the thread tensioning values the change in the yarn parameter is determined and saved and the respectively detected ACTUAL value of the yarn parameter is corrected according to the stage of the thread tension with saved values.

8. Device for performing the method according to claim 1 with a yarn clearer (22), a thread tension meter (26), a storage unit (31) for saving data and an evaluation unit (19) for evaluating data of at least one of the yarn parameters - diameter or mass - of the thread (6), wherein exceeding the tolerance limits of one of these yarn parameters results in a clearer cut,
**characterised in that**
also the thread tensioning meter (26) is connected to the evaluation device (19),
**in that** in the storage unit (31) for the respective yarn REFERENCE values are saved for one of the yam parameters - diameter or mass - of the thread, to which a corresponding thread tension or thread tension stage is assigned and **in that** the evaluation device (19) is set up so that ACTUAL values of the yarn parameter determined by the yam clearer (22) during the winding process when detecting the running thread (6) are processed such that by means of the evaluation device (19) a comparison is made between the diameter or mass average value of the respective thread tension or thread tension stage and the measured diameter or mass ACTUAL value, and a clearer cut is only initiated if the diameter or mass ACTUAL value detected by the yam clearer (22) exceeds a tolerance limit, which is provided by the diameter or mass average value assigned to the thread tension or the thread tension stage.

## Revendications

1. Procédé de contrôle qualitatif d'un fil en mouvement défilant lors de la formation d'une bobine croisée, englobant la détection d'au moins l'un des paramètres du fil se présentant comme le diamètre ou la masse dudit fil ; la comparaison de la valeur réelle dudit paramètre du fil, résultant de ladite détection, avec une valeur de consigne prédéterminée dudit paramètre du fil ; et la détermination de l'écart entre ladite valeur réelle et ladite valeur de consigne dudit paramètre du fil, sachant que ledit écart déterminé est qualifié d'écart inadmissible en cas de dépassement de limites de tolérances, ce qui gouverne le déclenchement d'une coupe de netteté, et sachant que la tension dudit fil est modifiée au cours de la formation de ladite bobine croisée,
**caractérisé par le fait**
**que**, lorsqu'une limite de tolérance de la modification de la tension du fil, pouvant être préétablie, est excédée lors de modifications de la tension du fil opérées sur ledit fil en mouvement défilant durant l'opération de bobinage, le profil de réactivité du purgeur de fil est adapté aux variations du paramètre dudit fil se présentant comme le diamètre ou la masse, qui s'instaurent sur ledit fil par suite desdites modifications de tension, de façon telle que ledit purgeur de fil ne réagisse pas par une coupe de netteté générant une interruption de production.

2. Procédé selon la revendication 1, **caractérisé par le fait qu'**au moins une limite de tolérance du purgeur est modifiée, et maintenue, jusqu'à la présence d'une nouvelle valeur de consigne fondée sur la tension de fil modifiée.

3. Procédé selon la revendication 1 ou 2, **caractérisé par le fait que** la tension de fil considérée entre dans la comparaison entre la valeur réelle et la valeur de consigne du paramètre du fil, en vue de compenser des variations dudit paramètre du fil qui sont tributaires de ladite tension.

4. Procédé selon la revendication 3, **caractérisé par le fait que**, lors d'une modification de la tension du fil, la valeur de consigne du paramètre dudit fil est modifiée en fonction de ladite tension de fil modifiée, de telle sorte qu'elle prenne en compte la variation tributaire de ladite tension.

5. Procédé selon la revendication 3 ou 4, **caractérisé par le fait que** la valeur de consigne du paramètre du fil, se rapportant à une tension de fil, est formée et mémorisée par formation d'une valeur moyenne d'une quantité préétablie de valeurs de paramètres de fil détectées, se succédant mutuellement ; et, lors d'une modification respective de ladite tension de fil, une valeur moyenne mémorisée au préalable, valable pour la nouvelle tension de fil, est récupérée en tant que valeur de consigne.

6. Procédé selon la revendication 5, **caractérisé par le fait qu'**une valeur moyenne, préalablement mémorisée, est préétablie en tant que valeur de consigne jusqu'à ce qu'une nouvelle valeur moyenne soit formée.

7. Procédé selon la revendication 3, **caractérisé par le fait que** la variation des paramètres du fil est détectée et mémorisée dans les différentes graduations des valeurs de tension de fil ; et la valeur réelle du paramètre du fil, respectivement détectée, est corrigée par des valeurs mémorisées, en concordance avec la graduation de ladite tension de fil.

8. Dispositif pour la mise en oeuvre du procédé selon la revendication 1, comprenant un purgeur (22) de fil, un mesureur (26) de tensions de fil, une unité de mémorisation (31) conçue pour mémoriser des données, et un système d'interprétation (19) destiné à interpréter des données d'au moins l'un des paramètres du fil, se présentant comme le diamètre ou la masse dudit fil (6), le dépassement de limites de tolérances de l'un de ces paramètres du fil gouvernant une coupe de netteté,
**caractérisé par le fait**
**que** le mesureur (26) de tensions du fil est également couplé au système d'interprétation (19),
**que** l'unité de mémorisation (31) conserve en mémoire, pour le fil considéré, des valeurs de consigne qui se rapportent à l'un des paramètres du fil se présentant comme le diamètre ou la masse dudit fil, et auxquelles une tension de fil ou une graduation de tension de fil correspondante est respectivement assignée, et
**que** ledit système d'interprétation (19) est agencé de façon que des valeurs réelles du paramètre du fil, déterminées par le purgeur (22) de fil au cours de l'opération de bobinage, lors de la détection dudit fil (6) en mouvement défilant, soient traitées de telle sorte que ledit système d'interprétation (19) opère une comparaison entre la valeur moyenne du diamètre ou de la masse, associée à la tension de fil ou à la graduation de tension de fil correspondante, et la valeur réelle mesurée dudit diamètre ou de ladite masse ; et qu'une coupe de netteté ne soit amorcée que lorsque ladite valeur réelle du diamètre ou de la masse, détectée par ledit purgeur (22) de fil, excède une limite de tolérance préétablie par la valeur moyenne dudit diamètre, ou de ladite masse, qui est associée à ladite tension de fil ou graduation de tension de fil.
